# EUROPÄISCHE PATENTSCHRIFT

(11) **EP 2 677 095 B1**
(45) Veröffentlichungstag und Bekanntmachung des Hinweises auf die Patenterteilung: **24.08.2016**
(21) Anmeldenummer: 13172344.7
(22) Anmeldetag: 17.06.2013
(51) Int. Cl.: E04G 3/28, E04G 3/32

(54) **Befahranlage für überhängende oder konvex gekrümmte Wände**
Access system for overhanging or convex curved walls
Monte-personnes pour parois en surplomb ou à courbure convexe

(30) Priorität: 21.06.2012 DE 102012105417
(43) Veröffentlichungstag der Anmeldung: 25.12.2013
(73) Patentinhaber: GESTA Gesellschaft für Stahlrohrgerüste mit beschränkter Haftung, 48703 Stadtlohn (DE)
(72) Erfinder:
(74) Vertreter: Albrecht, Ralf

(56) Entgegenhaltungen:
- CH-A- 553 896
- CN-A- 102 108 783
- DE-A1- 3 124 183
- DE-A1- 3 228 732
- US-A- 2 881 029
- US-A1- 2009 020 361

## Beschreibung

Die vorliegende Erfindung betrifft eine Befahranlage für überhängende oder konvex gekrümmte Wände insbesondere von turmartigen Bauwerken wie beispielsweise Kühltürmen, mit
- einem Oberwagen, der am oberen Rand der Wand verfahrbar anbringbar ist,
- einer Arbeitsbühne, die mittels Fahr- und Führungsseilen an den Oberwagen gehängt ist,
- einem den Fahrseilen zugeordneten Antrieb, um die Arbeitsbühne über die Fahrseile vertikal zu verfahren, und
- einem Ausleger mit zwei Auslegerarmen, die an der Arbeitsbühne beabstandet zueinander und um eine gemeinsame Achse verschwenkbar gehalten sind und jeweils ein Ballast-Gewicht tragen, wobei die Auslegerarme über Stützseile an dem Oberwagen fixiert und über den Stützseilen zugeordnete Betätigungseinrichtungen gegenüber der Arbeitsbühne verschwenkbar sind. Des Weiteren betrifft die Erfindung einen Ausleger für eine solche Befahreinrichtung.

Befahranlagen der vorbeschriebenen Art sind in unterschiedlichen Ausführungsformen bekannt und werden in der Praxis beispielsweise eingesetzt, um Reparatur- und Sanierungsarbeiten an Kühltürmen von Kraftwerken und insbesondere von fossilen Kraftwerken vorzunehmen. Solche Kühltürme werden in Kraftwerken benötigt, um den erzeugten Wasserdampf abzukühlen und so dem Rückkühlbetrieb wieder zuzuführen. In fossilen Kraftwerken dien(t)en die Kühltürme auch dazu, zuvor gereinigte, d.h. entschwefelte und entstickte Rauchgase an die Umgebung abzuleiten. Diese aggressiven Medien müssen von der Betonschale des Kühlturms schadlos aufgenommen werden. Durch die beständige Beaufschlagung durch Rauchgase und/oder Wasserdampf ist die Betonschale einem gewissen Verschleiß ausgesetzt, sodass Instandhaltungs- und Beschichtungsarbeiten erforderlich sind.

Zur Durchführung solcher Wartungs- und Reparaturarbeiten an den inneren und äußeren Wandflächen werden gattungsgemäße Befahranlagen eingesetzt. Diese bestehen in der Regel aus einer oder mehreren Außen- und Innen-Befahranlagen. Beide Befahranlagen besitzen einen Oberwagen, welcher sich am oberen Rand des Kühlturms abstützt und entlang des Randes verfahrbar ist. An den Oberwagen ist eine Arbeitsbühne über mehrere Fahr- und Sicherheitsseile gehängt, über welche auch die vertikale Position mittels entsprechender Antriebe eingestellt werden kann. Des Weiteren sind Mittel vorgesehen, um die Arbeitsbühne gegen die jeweilige Bauwerkwand zu drücken, und hierin unterscheiden sich die Außen- und Innen-Befahranlagen im Wesentlichen.

Wenn beispielsweise die konvex gekrümmte Wandung eines Kühlturms bearbeitet werden soll, ist die Arbeitsbühne der Innen-Befahranlage über Spannseile mit einem Unterwagen verspannt, der am Boden des Kühlturms entlang von Schienen verfahrbar gehalten ist.

Die Arbeitsbühne der Außen-Befahranlage ist in definiertem Abstand zu der Wand des Kühlturm oder dgl. bewegbar geführt. Konkret stützt sich die Arbeitsbühne über Laufelemente in Form von Laufrädern oder frei drehbaren Laufrollen an der Wand ab. Um den notwendigen Anpressdruck insbesondere bei überhängenden bzw. konvex gewölbten Wänden zu gewährleisten, ist an der Arbeitsbühne ein Ausleger angebracht, welcher von der Arbeitsbühne in der von der Wand wegweisenden Richtung abragt und an seinem freien Endbereich Ballast-Gewichte trägt. In der Regel besitzt der Ausleger zwei Auslegerarme, die jeweils an ihrem einen Endbereich an den beiden Seiten der Arbeitsbühne gehalten sind und parallel von dieser abragen, wobei die freien Enden der beiden Auslegerarme unter Bildung eines U-förmigen Auslegers miteinander durch einen Basisträger verbunden sind. Das freie Ende des Auslegers ist über zwei Stützseile, die im Bereich der freien Enden der Auslegerarme fixiert sind, mit dem Oberwagen verbunden. Des Weiteren sind Winden vorgesehen, um die Länge der Stützseile zu verkürzen und so den Ausleger nach oben zu schwenken oder in umgekehrter Weise die Länge der Zugseile zu vergrößern und so den Auslegerarm abzusenken. In der horizontalen Stellung des Auslegers werden die höchsten Anpressdrücke auf die Arbeitsbühne ausgeübt. Wenn die Arbeitsbühne angehoben wird, werden allerdings die horizontalen Kräfte, die bei horizontaler Ausrichtung des Auslegerarms von den Stützseilen auf den Oberwagen ausgeübt werden zu hoch. Gleiches gilt auch für die auf die Stützseile wirkenden Kräfte.

Aus diesem Grund wird der Ausleger nach unten geschwenkt, indem die Stützseile über die Winden verlängert werden, wenn sich die Arbeitsbühne nahe des oberen Randes der Wand befindet. Dieses Absenken kann jedoch auch zu Problemen führen, da bei zu stark nach unten geschwenktem Ausleger statisch ungünstige Verhältnisse auftreten können, die dazu führen, dass die Arbeitsbühne nach außen von der Kühlturmwandung weggeschwenkt wird bzw. umklappt.

Ferner wird als nachteilig angesehen, dass die Winden, über welche die Stützseile an den freien Enden des Auslegers fixiert sind, zu Wartungszwecken schlecht zugänglich sind.

Aus der US-2,881,029 A ist eine weitere Befahranlage vorbekannt. Diese umfasst eine Arbeitsbühne in Form eines Sitzes, an welchem an den Auslegearmen festmontiert ist. Dieser Auslegearm trägt an seinem Ende ein Ballas-Gewicht. Dieses kann translatorisch bewegt werden. Hierzu ist der Auslegerarm als Teleskoparm ausgebildet, dessen Elemente ein- bzw. ausgefahren werden können. Dieses Dokument offenbart ebenso alle technischen Merkmale des Oberbegriffs der Ansprüche 1 und 9.

Aufgabe der vorliegenden Erfindung ist es daher, eine Befahranlage sowie einen Ausleger für eine solche Befahranlage der eingangs genannten Art so auszugestalten, dass die Gefahr von statisch ungünstigen Seilgeometrien und damit eines Umklappens der Arbeitsbühne zumindest vermindert wird.

Diese Aufgabe ist bei einer Befahranlage der eingangs genannten Art dadurch gelöst, dass die Ballast-Gewichte an den Auslegerarmen in deren Längsrichtung bewegbar geführt und entlang der Auslegearme verfahrbar gehalten sind, dass Antriebsmittel vorgesehen sind, um die Ballast-Gewichte entlang der Auslagerarme zu verfahren, und dass die Stützseile an den Ballast-Gewichten befestigt sind. Entsprechend zeichnet sich der erfindungsgemäße Ausleger dadurch aus, dass die Ballast-Gewichte an den Auslegerarmen in deren Längsrichtung bewegbar geführt gehalten sind, dass Antriebsmittel vorgesehen sind, um die Ballast-Gewichte entlang der Auslegearme zu verfahren und dass an den Ballast-Gewichten Befestigungsmittel zur Anbringung von Stützseilen vorgesehen sind.

Der Erfindung liegt somit die Überlegung zugrunde, die Ballast-Gewichte an den Auslegerarmen verfahrbar anzuordnen, sodass sich ihre Position und damit auch der Kraftangriffspunkt der Stützseile, die an den Ballast-Gewichten angreifen, verändern lässt. Wenn beispielsweise der Auslegerarm stark abgesenkt wird, können die Ballast-Gewichte an die Arbeitsbühne entlang des Auslegerarms herangefahren werden. Hierdurch wird der Winkel, den das Stützseil mit der Vertikalen einschließt, kleiner mit der Folge, dass sich die Horizontalkräfte, welche in den Oberwagen eingeleitet werden, reduzieren. Des Weiteren wird das Drehmoment, welches über das Ballast-Gewicht und den Schwenkarm in die Arbeitsbühne eingeleitet wird, verringert, weil die Ballast-Gewichte einen geringeren Abstand von der Arbeitsbühne besitzen. In der Folge können statisch ungünstige Situationen und insbesondere ein Umklappen der Arbeitsbühne sicher verhindert werden.

Gemäß einer Ausführungsform der Erfindung ist vorgesehen, dass die Ballast-Gewichte gemeinsam verfahrbar sind oder verfahren werden. Hierdurch wird erreicht, dass die Ballast-Gewichte jeweils den gleichen Abstand von der Arbeitsbühne einnehmen und entsprechend die auf die Stützseile und damit den Oberwagen sowie auf die Arbeitsbühne wirkenden Kräfte gleichmäßig sind. Beim Auftreten sonstiger Belastungen wie beispielsweise bei auftretenden Windlasten kann jedoch auch die Möglichkeit bestehen, die Ballast-Gewichte unabhängig voneinander zu verfahren, um die von außen einwirkenden Belastungen zu kompensieren.

Die Antriebsmittel für die Ballast-Gewichte können beispielswiese in Form von Zahnriemenantrieben ausgebildet sein, und sie sind zweckmäßigerweise von der Arbeitsbühne aus steuerbar.

Ferner können in an sich bekannter Weise die beiden Auslegerarme an ihren von der Arbeitsbühne fernen freien Endbereichen miteinander verbunden sein, um einen im Wesentlichen U-förmigen Ausleger zu bilden, der eine hohe Stabilität besitzt.

Gemäß einer bevorzugten Ausführungsform der Erfindung ist vorgesehen, dass die Ballast-Gewichte jeweils an einem Rahmen, welcher den zugehörigen Auslegerarm umgreift, gehalten sind oder diesen bilden und der Rahmen an dem Auslegerarm in dessen Längsrichtung verfahrbar ist. Durch die Rahmenbildung wird eine sehr kompakte und stabile Anordnung geschaffen. Dabei ist es möglich, den Rahmen allseitig an dem Auslegerarm abzustützen. Insbesondere kann der Rahmen auch jeweils auf gegenüberliegenden Seiten an dem Auslegerarm geführt werden, sodass die Führungen nur Druckkräfte aufnehmen müssen. Hierdurch wird die Möglichkeit eröffnet, den Rahmen in einfacher Weise über Rollen an dem Auslegerarm abzustützen. Auf diese Weise wird der Führungsaufwand minimiert, und es kann auch ein Verklemmen im Bereich der Führungen verhindert werden.

Gemäß einer weiteren Ausführungsform der Erfindung ist vorgesehen, dass an den Ballast-Gewichten jeweils eine Betätigungseinrichtung insbesondere in der Form einer Treibscheibenwinde vorgesehen ist, und dass die Stützseile an den Auslegerarmen über die Betätigungseinrichtungen befestigt und zum Schwenken der Auslegerarme betätigbar sind. In an sich bekannter Weise sind hier die Betätigungseinrichtungen für die Stützseile unmittelbar am Auslegerarm vorgesehen. Dadurch, dass sie an dem Ballast-Gewicht positioniert und mit diesem verfahrbar sind, können sie zu Wartungszwecken an die Arbeitsbühne herangefahren werden, sodass die Wartung von der Arbeitsbühne aus erfolgen kann.

Schließlich ist zweckmäßiger Weise vorgesehen, dass die Auslegerarme gegenüber der Arbeitsbühne um wenigstens 120°, insbesondere wenigstens 140° und vorzugsweise um wenigstens 160° verschwenkbar sind. Diese Ausgestaltung bietet die Möglichkeit, die Auslegerarme zwischen einer oberen Schwenkposition und einer unteren Schwenkposition, in der sie nahezu eine vertikale Lage einnehmen, jedoch von der zu bearbeitenden Wand leicht weggekippt sind, zu verschwenken.

Hinsichtlich weiterer vorteilhafter Ausgestaltungen der Erfindung wird auf die Unteransprüche sowie die nachfolgende Beschreibung eines Ausführungsbeispiels und die Bezugnahme auf die beiliegende Zeichnung verwiesen. In der Zeichnung zeigt:
- Figur 1: in schematischer Darstellung einen Kühlturm mit einer Innen-Befahranlage und einer Außen-Befahranlage gemäß der vorliegenden Erfindung,
- Figur 1a: den unteren Endabschnitt der Innen-Befahranlage aus Figur 1,
- Figur 2: den Oberwagen der Innen-Befahranlage mit der daran gehaltenen Arbeitsbühne aus Figur 1 in vergrößerter Darstellung,
- Figur 3: den Ausschnitt aus Figur 1a in weiter vergrößerter Darstellung,
- Figur 4: die Außen-Befahranlage gemäß der vorliegenden Erfindung aus Figur 1 in vergrößerter Darstellung,
- Figur 5: in Querschnittsansicht einen Auslegerarm der Außen-Befahranlage mit einem daran verfahrbar geführten Rahmen,
- Figur 6: in schematischer Darstellung die Funktionsweise der erfindungsgemäßen Außen-Befahranlage,
- die Figuren 7 bis 9: unterschiedliche Betriebspositionen der AußenBefahranlage gemäß der vorliegenden Erfindung und
- Figur 10: in schematischer Darstellung eine Außen-Befahranlage in instabilem Zustand.

In Figur 1 ist in schematischer Darstellung ein Kühlturm K mit einer Innen-Befahranlage 2 und einer Außen-Befahranlage 3 gemäß der vorliegenden Erfindung dargestellt. Die Innen-Befahranlage 2 umfasst einen Oberwagen 4, der an der am oberen Rand - d.h. der Krone - des Kühlturms K verfahrbar gehalten ist. Konkret besitzt der Oberwagen 4 einen Basisträger 5, der sich von der Außenseite des Kühlturms K zur Innenseite erstreckt und über mehrere Sätze von Laufrollen 6 an der Kühlturmoberseite abgestützt und entlang von dieser verfahrbar ist. Von dem Basisträger 5 ragt ein Träger 7 nach unten ab, an welchem mehrere Sätze von Führungsrollen 8 gehalten sind, die sich an den Seitenflächen eines an der Kühlturmoberseite vorgesehenen Führungskanals FK horizontal abstützen.

An dem nach außen über den Rand des Kühlturms K vorstehenden Endbereich des Basisträgers 5 ist ein Gewicht 9 gehalten, das als Gegengewicht zu den innen an dem Oberwagen 4 hängenden Bauteile der Innen-Befahranlage 2 dient. An dem inneren Endbereich des Basisträgers 4 ist eine nach unten ragende Trägerkonstruktion 10 vorgesehen, an welche eine Arbeitsbühne 11 über Fahr- und Sicherheitsseile 12, 13 gehängt ist, über welche auch die vertikale Position der Arbeitsbühne 11 mittels einer entsprechenden, in der Zeichnung nicht dargestellten Seilwinde eingestellt werden kann.

Die Arbeitsbühne 11 stützt sich über mehrere Laufrollen 14 an der Innenwand des Kühlturms K ab. Des Weiteren ist die Arbeitsbühne 11 nach unten hin durch ein Spannseil 15 mit einem Unterwagen 16 verspannt, der am Boden des Kühlturms K entlang von Schienen 17 verfahrbar gehalten ist.

Die Außen-Befahranlage 3 besitzt einen Oberwagen 18, der in gleicher Weise wie der Oberwagen 4 der Innen-Befahranlage ausgebildet ist. Der einzige Unterschied besteht darin, dass die Arbeitsbühne 11 an dem über den Rand des Kühlturms K nach außen ragenden Ende des Basisträgers 5 gehalten ist und entsprechend das Gegengewicht 9 an dem gegenüberliegenden inneren Ende des Basisträgers 5 hängt.

Die Arbeitsbühne 11 ist auch hier mittels Fahr- und Führungsseilen 12, 13 an den Oberwagen 18 gehängt und kann über einen nicht näher dargestellten Antrieb über diese Seile 12, 13 in vertikaler Richtung verfahren werden. An der Arbeitsbühne 11 sind Laufrollen 14 vorgesehen, über welche sich die Arbeitsbühne 11 an der konvex gekrümmten Außenwandung des Kühlturms K abstützt. Die Laufrollen 14 sind so ausgestaltet, dass sie ein Verfahren sowohl in vertikaler, als auch in horizontaler Richtung erlauben. Hierzu können die Laufrollen 14 entsprechend drehbar ausgestaltet sein. Alternativ ist es möglich, zwei Sätze von Laufrollen 14 vorzusehen, die der vertikalen Verfahrrichtung und der horizontalen Verfahrrichtung zugeordnet sind, wobei der jeweils nicht aktive Satz von Laufrollen 14 weggeschwenkt werden kann.

An der Arbeitsbühne 11 ist ein Ausleger 19 in einer vertikalen Ebene schwenkbar gehalten, welcher von der Arbeitsbühne 11 in der vom Kühlturm K wegweisenden Richtung abragt und Ballast-Gewichte 20 trägt. Der Ausleger 19 besitzt zwei Auslegerarme 21, die jeweils an ihrem einen Endbereich an den beiden Seiten der Arbeitsbühne 11 schwenkbar gehalten sind und parallel von dieser abragen, wobei die freien Enden der beiden Auslegerarme 24 unter Bildung eines U-förmigen Auslegers 19 miteinander durch einen in der Zeichnung nicht dargestellten Basisträger verbunden sind. In der dargestellten Ausführungsform sind die beiden Auslegerarme 21 mit der Arbeitsbühne 11 um knapp 180° schwenkbar, so dass sie in der oberen und unteren Endlage jeweils fast die vertikale Lage einnehmen, wobei sie dann leicht von der zu bearbeitenden Wand weggeschwenkt sind.

Erfindungsgemäß sind die Ballast-Gewichte 20 in der Richtung des Doppelpfeils A von Figur 4 entlang der Auslegerarme 21 verfahrbar. Hierzu sind die Ballast-Gewichte 20 jeweils an einem Rahmen 22 gehalten, welcher, wie in Figur 5 gut erkennbar ist, den jeweiligen Auslegerarm 21 umgreift und verfahrbar an diesem abgestützt und geführt ist. Der Rahmen 22 besitzt wie der Auslegerarm 21 einen rechteckigen Querschnitt und ist an allen vier Außenseiten der Auslegerarme 21 durch Führungsrollen 23 abgestützt. Auf diese Weise brauchen von den Führungsrollen 23 nur Druckkräfte aufgenommen zu werden. Des Weiteren sind Antriebe vorgesehen, über welche die Rahmen 22 verfahren werden kann.

Jeder Rahmen 22 trägt an seiner Oberseite ferner eine Seilwinde 24, hier eine Treibscheibenwinde, über welche ein Stützseil 25, welches an seinem freien Ende mit dem Oberwagen 18 verbunden ist, auf- oder abgewickelt werden kann, um den Ausleger 19 gegenüber der Arbeitsbühne 11 in einer vertikalen Ebene zu verschwenken.

Im normalen Betrieb wird der Ausleger 19 etwa in horizontaler Lage positioniert, und die Rahmen 22 mit den Ballast-Gewicht 20 werden an das äußere Ende der Auslegerarme 21 verfahren, sodass über die Ballast-Gewichte 20 Druckkräfte auf die Arbeitsbühne 11 ausgeübt werden (siehe Figuren 6 und 9). Wenn die Arbeitsbühne 11 angehoben wird, wie dies ebenfalls in Figur 6 gezeigt ist, werden allerdings die horizontalen Kräfte, die bei horizontaler Ausrichtung des Auslegers 19 von den Stützseilen 25 in den Oberwagen 18 eingeleitet werden, zu hoch. Aus diesem Grund wird der Ausleger 19, wenn sich die Arbeitsbühne 11 nahe des oberen Randes des Kühlturms K befindet, nach unten geschwenkt, indem die Stützseile 25 über die Seilwinden 24 verlängert werden. Dieses Absenken kann jedoch zu Problemen führen, da bei zu stark nach unten geschwenktem Ausleger 19 statisch ungünstige Verhältnisse auftreten können, die dazu führen können, dass die Arbeitsbühne 11 nach außen von der Kühlturmwandung weggeschwenkt wird bzw. umklappt, wie dies in Figur 10 angedeutet ist. Aus diesem Grund werden in der nach unten geschwenkten Lage die Ballast-Gewichte 20 über die Rahmen 22 an die Arbeitsbühne 11 herangefahren. Ein Vergleich der Figuren 7 und 8 zeigt, dass auf diese Weise der Winkel α, da das Stützseil 25 mit der Vertikalen einschließt, kleiner wird, sodass die auf den Oberwagen 18 wirkenden horizontalen Kräfte abnehmen. Des Weiteren wird auch der Abstand zwischen dem Angriffspunkt der Ballast-Gewichte 20 an den Auslegerarmen 21 und der Arbeitsbühne verringert mit der Folge, dass das Drehmoment auf die Arbeitsbühne 14 wirkende und diese von dem Kühlturm K wegschwenkende Drehmoment abnimmt. Im Ergebnis wird eine stabile Anordnung erzielt.

## Patentansprüche

1. Befahranlage für überhängende oder konvex gekrümmte Wände insbesondere von turmartigen Bauwerken wie beispielsweise Kühltürmen, mit
- einem Oberwagen (18), der am oberen Rand der Wand (K) verfahrbar anbringbar ist,
- einer Arbeitsbühne (11), die mittels Fahr- und Führungsseilen (12, 13) an den Oberwagen (18) gehängt ist,
- einem den Fahrseilen (12) zugeordneten Antrieb, um die Arbeitsbühne (11) über die Fahrseile (12) vertikal zu verfahren, und
- einem Ausleger (19) mit zwei Auslegerarmen (21), die an der Arbeitsbühne (11) beabstandet zueinander und um eine gemeinsame Achse verschwenkbar gehalten sind und, wobei die Auslegerarme (21) über Stützseile (25) an dem Oberwagen (18) fixiert und über den Stützseilen (25) zugeordnete Betätigungseinrichtungen (24) gegenüber der Arbeitsbühne (11) verschwenkbar sind, **dadurch gekennzeichnet, dass** die Auslegerarme jeweils ein Ballast-Gewicht (20) tragen, dass die Ballast-Gewichte (20) an den Auslegerarmen (21) in deren Längsrichtung bewegbar geführt gehalten sind, dass Antriebsmittel vorgesehen sind, um die Ballast-Gewichte (20) entlang der Auslagerarme (21) zu verfahren, und dass die Stützseile (25) an den Ballast-Gewichten (20) befestigt sind.

2. Befahranlage nach Anspruch 1, **dadurch gekennzeichnet, dass** die Ballastgewichte (20) gemeinsam verfahrbar sind oder verfahren werden.

3. Befahranlage nach Anspruch 1 oder 2, **dadurch gekennzeichnet, dass** die Antriebsmittel für die Ballast-Gewichte (20) in Form von Zahnriemenantrieben ausgebildet sind.

4. Befahranlage nach einem der vorherigen Ansprüche, **dadurch gekennzeichnet, dass** die Antriebsmittel für die Ballast-Gewichte (20) von der Arbeitsbühne (11) aus steuerbar sind.

5. Befahranlage nach einem der vorherigen Ansprüche, **dadurch gekennzeichnet, dass** die beiden Auslegerarme (21) an ihren von der Arbeitsbühne (11) fernen freien Endbereichen miteinander verbunden sind.

6. Befahranlage nach einem der vorherigen Ansprüche, **dadurch gekennzeichnet, dass** die beiden Auslegerarme (21) parallel zueinander angeordnet sind.

7. Befahranlage nach einem der vorherigen Ansprüche, **dadurch gekennzeichnet, dass** die Ballast-Gewichte (20) jeweils an einem Rahmen (22), welcher den zugehörigen Auslegerarm (21) umgreift, gehalten sind oder diesen bilden, und der Rahmen (22) an dem Auslegerarm (21) in dessen Längsrichtung verfahrbar ist.

8. Befahranlage nach einem der vorherigen Ansprüche, **dadurch gekennzeichnet, dass** an den Ballast-Gewichten (20) jeweils eine Betätigungseinrichtung (24) insbesondere in der Form einer Treibscheibenwinde vorgesehen ist, und dass die Stützseile (25) an den Auslegerarmen (21) über die Betätigungseinrichtungen (24) befestigt und zum Schwenken der Auslegerarme (21) betätigbar sind.

9. Ausleger zum Anpressen einer hängenden Arbeitsbühne an eine Wand, insbesondere an eine überhängende Wand oder eine konvex gekrümmte Wand, für eine Befahranlage nach einem der vorherigen Ansprüche, mit zwei Auslegerarmen (21), die an einer Arbeitsbühne (11) beabstandet zueinander und um eine gemeinsame Achse verschwenkbar anbringbar sind, **dadurch gekennzeichnet, dass** die Auslegerarme jeweils ein Ballast-Gewicht (20) tragen, dass die Ballast Gewichte (20) an den Auslegerarmen (21) in deren Längsrichtung bewegbar geführt gehalten sind, dass Antrebsmittel vorgesehen sind, un die Ballast-Gewichte entlang der Auslegerarme (21) zu verfahren, und dass an den Ballast-Gewichten (20) Befestigungsmittel (24) zur Anbringung von Stützseilen (25) vorgesehen sind.

10. Ausleger nach Anspruch 9, **dadurch gekennzeichnet, dass** die beiden Auslegerarme (21) an ihren von den Befestigungsmitteln fernen freien Endbereichen miteinander verbunden sind.

11. Ausleger nach Anspruch 9 oder 10, **dadurch gekennzeichnet, dass** die beiden Auslegerarme (21) parallel zueinander angeordnet sind.

12. Ausleger nach einem der Ansprüche 9 bis 11, **dadurch gekennzeichnet, dass** die Ballast-Gewichte (20) jeweils an einem Rahmen (22), welcher den zugehörigen Auslegerarm (21) umgreift, gehalten sind oder diesen bilden, und der Rahmen (22) an dem Auslegerarm (21) in dessen Längsrichtung verfahrbar ist.

13. Ausleger nach einem der Ansprüche 9 bis 12, **dadurch gekennzeichnet, dass** an den Ballast-Gewichten (20) jeweils eine Betätigungseinrichtung (24) insbesondere in der Form einer Treibscheibenwinde vorgesehen ist, wobei Stützseile (25) an den Auslegerarmen (21) über die Betätigungseinrichtungen (24) befestigbar und betätigbar sind.

14. Ausleger nach einem der vorherigen Ansprüche, **dadurch gekennzeichnet, dass** die Auslegerarme (21) gegenüber der Arbeitsbühne (11) um wenigstens 120°, insbesondere um wenigstens 140° und vorzugsweise um wenigstens 160° verschwenkbar sind.

## Claims

1. An access system for overhanging or convexly curved walls, in particular of tower-like buildings such as, for example, cooling towers, comprising
- a superstructure (18) that can be attached moveably to the upper edge of the wall (K),
- a working platform (11) that is suspended to the superstructure (18) by means of drive and guide cables (12, 13),
- a drive assigned to the drive cables (12) in order to move the working platform (11) vertically over the drive cables (12), and
- a cantilever (19) with two cantilever arms (21) which are held spaced apart from one another on the working platform (11) and pivotable about a common axis, the cantilever arms (21) being fixed to the superstructure (18) by support cables (25) and being pivotable with respect to the working platform (11) by means of actuation devices (24) assigned to the support cables (25),
**characterised in that** the cantilever arms each carry a ballast weight (20), that the ballast weights (20) are held on the cantilever arms (21), guided moveably in their longitudinal direction, that the drive means are provided in order to move the ballast weights (20) along the cantilever arms (21), and that the support cables (25) are fastened to the ballast weights (20).

2. The access system according to Claim 1, **characterised in that** the ballast weights (20) can be moved or are moved together.

3. The access system according to Claim 1 or 2, **characterised in that** the drive means for the ballast weights (20) are made in the form of toothed belt drives.

4. The access system according to any of the preceding claims, **characterised in that** the drive means for the ballast weights (20) can be controlled from the working platform (11).

5. The access system according to any of the preceding claims, **characterised in that** the two cantilever arms (21) are connected to one another on their free end regions spaced apart from the working platform (11).

6. The access system according to any of the preceding claims, **characterised in that** the two cantilever arms (21) are arranged parallel to one another.

7. The access system according to any of the preceding claims, **characterised in that** the ballast weights (20) are each held on a frame (22) that encompasses the corresponding cantilever arm (21) or form the latter, and the frame (22) can be moved on the cantilever arm (21) in its longitudinal direction.

8. The access system according to any of the preceding claims, **characterised in that** an actuation device (24), in particular in the form of a driving pulley winch, is respectively provided on the ballast weights (20), and that the support cables (25) on the cantilever arms (21) are fastened by the actuation devices and can be actuated to pivot the cantilever arms (21).

9. A cantilever for pressing a suspended working platform against a wall, in particular against an overhanging wall or a convexly curved wall, for an access system according to any of the preceding claims, comprising two cantilever arms (21) that can be attached to a working platform (11), spaced apart from one another, and pivotable about a common axis, **characterised in that** the cantilever arms each carry a ballast weight (20), that the ballast weights (20) are held on the cantilever arms (21), guided moveably in their longitudinal direction, that drive means are provided in order to move the ballast weights along the cantilever arms (21), and that fastening means (24) are provided on the ballast weights (20) for the attachment of support cables (25).

10. The cantilever according to Claim 9, **characterised in that** the two cantilever arms (21) are connected to one another on their free end regions spaced apart from the fastening means.

11. The cantilever according to Claim 9 or 10, **characterised in that** the two cantilever arms (21) are arranged parallel to one another.

12. The cantilever according to any of Claims 9 to 11, **characterised in that** the ballast weights (20) are each held on a frame (22) which encompasses the corresponding cantilever arm (21) or form the latter, and the frame (22) can be moved on the cantilever arm (21) in its longitudinal direction.

13. The cantilever according to any of Claims 9 to 12, **characterised in that** an actuation device (24), in particular in the form of a driving pulley winch, is respectively provided on the ballast weights (20), support cables (25) being able to be fastened and actuated on the cantilever arms (21) by means of the actuation devices (24).

14. The cantilever according to any of the preceding claims, **characterised in that** the cantilever arms (21) can be pivoted with respect to the working platform (11) by at least 120°, in particular by at least 140° and preferably by at least 160°.

## Revendications

1. Installation d'accès pour les murailles en saillie ou à courbure convexe, notamment d'édifices en forme de tour, comme par exemple les tours de réfrigération, avec
- un châssis tournant (18) qui est apposable sur la bordure supérieure de la muraille (K) de manière déplaçable,
- une plateforme de travail (11), qui est suspendue au châssis tournant (18) au moyen de câbles-guides et d'enroulement (12, 13),
- un entraînement affecté aux câbles d'enroulement (12), afin de déplacer verticalement la plateforme de travail (11) via les câbles d'enroulement (12), et
- une flèche (19) avec deux bras de flèche (21), qui sont maintenus espacés l'un par rapport l'autre sur la plateforme de travail (11) et de manière pivotante autour d'un axe commun et les bras de flèche (21) étant fixés sur la plateforme de travail (18) par l'intermédiaire de câbles de soutien (25), et étant pivotants par l'intermédiaire des dispositifs d'actionnement (24) affectés aux câbles de soutien (25) face à la plateforme de travail (11),
**caractérisée en ce que** les bras de flèches portent respectivement une masse de lestage (20), **en ce que** les masses de lestage (20) sont maintenues guidées de manière mobile sur les bras de flèche (21) dans leur direction longitudinale, **en ce que** des moyens d'entraînement sont prévus, afin de déplacer les masses de lestage (20) le long des bras de flèches (21), et **en ce que** les câbles de soutien (25) sont fixés aux masses de lestage (20).

2. Installation d'accès selon la revendication 1, **caractérisée en ce que** les masses de lestage (20) sont déplaçables ou sont déplacées conjointement.

3. Installation d'accès selon la revendication 1 ou 2, **caractérisée en ce que** les moyens d'entraînement pour les masses de lestage (20) sont configurés sous forme d'entraînement à courroie crantée.

4. Installation d'accès selon une quelconque des revendications précédentes, **caractérisée en ce que** les moyens d'entraînement pour les masses de lestage (20) sont pilotables à partir de la plateforme de travail (11).

5. Installation d'accès selon une quelconque des revendications précédentes, **caractérisée en ce que** les deux bras de flèches (21) sont reliés l'un avec l'autre à leurs zones d'extrémité libres éloignées de la plateforme de travail (11).

6. Installation d'accès selon une quelconque des revendications précédentes, **caractérisée en ce que** les deux bras de flèches (21) sont disposés en parallèle l'un par rapport à l'autre.

7. Installation d'accès selon une quelconque des revendications précédentes, **caractérisée en ce que** les masses de lestage (20) sont maintenues respectivement sur un cadre (22) qui enveloppe le bras de flèche (21) associé respectif ou constituent celui-ci, et **en ce que** le cadre (22) est déplaçable sur le bras de flèche (21) dans sa direction longitudinale.

8. Installation d'accès selon une quelconque des revendications précédentes, **caractérisée en ce que** sur les masses de lestage (20), respectivement un dispositif d'actionnement (24) est prévu notamment sous la forme d'un treuil à poulie motrice, et **en ce que** les câbles de soutien (25) sont fixés aux bras de flèche (21) par l'intermédiaire des dispositifs d'actionnement (24) et actionnables pour faire pivoter les bras de flèche (21).

9. Flèche en vue du serrage d'une plateforme de travail en suspension contre une muraille, notamment sur une muraille en saillie ou à courbure convexe, pour une installation d'accès selon une quelconque des revendications précédentes, avec deux bras de flèche (21), qui sont maintenus espacés l'un par rapport l'autre sur une plateforme de travail (11) et de manière pivotante autour d'un axe commun, **caractérisée en ce que** les masses de lestage (20) sont maintenues guidées de manière mobile sur les bras de flèche (21) dans leur direction longitudinale, **en ce que** des moyens d'entraînement sont prévus, afin de déplacer les masses de lestage (20) le long des bras de flèches (21), et **en ce que** sur les masses de lestage (20), des dispositifs de fixation sont prévus pour l'application de câbles de soutien (25).

10. Flèche selon la revendication 9, **caractérisée en ce que** les deux bras de flèches (21) sont reliés l'un avec l'autre sur leurs zones d'extrémité libres éloignées des moyens de fixation.

11. Flèche selon la revendication 9 ou 10, **caractérisée en ce que** les deux bras de flèches (21) sont disposés en parallèle l'un par rapport à l'autre.

12. Flèche selon une quelconque des revendications 9 à 11, **caractérisée en ce que** les masses de lestage (20) sont maintenues respectivement sur un cadre (22) qui enveloppe le bras de flèche (21) respectif ou constituent celui-ci, et **en ce que** le cadre (22) est déplaçable sur le bras de flèche (21) dans sa direction longitudinale.

13. Flèche selon une quelconque des revendications 9 à 12, **caractérisée en ce que** sur les masses de lestage (20), respectivement un dispositif d'actionnement (24) est prévu notamment sous la forme d'un treuil à poulie motrice, des câbles de soutien (25) étant fixables aux bras de flèche (21) par l'intermédiaire des dispositifs d'actionnement (24) et actionnables.

14. Flèche selon une quelconque des revendications précédentes, **caractérisée en ce que** les bras de flèche (21) sont pivotants par rapport à la plateforme de travail (11) d'au moins 120°, notamment d'au moins 140° et de préférence d'au moins 160°.
